# EUROPÄISCHE PATENTANMELDUNG

(11) **EP 0 339 102 A1**
(43) Veröffentlichungstag der Anmeldung: **02.11.1989**
(21) Anmeldenummer: 88106638.5
(22) Anmeldetag: 26.04.1988
(51) Int. Cl.: E05B 49/00

(54) **Mechanische Energieumsetzung in elektrische für Betrieb von Elektronik und Elektromechanik in elektromechanischen Verschlusseinrichtungen**

(71) Anmelder: Herz GmbH, D-8000 München 40 (DE)
(72) Erfinder: Korselt, Thomas, D-8000 München 82 (DE)

(57) **Zusammenfassung**

Energieumsetzung von mechanischer in elektrische Energie zum Betrieb von Schloß und Schlüsselekektronik (3) und Schloßmechnik in Schlüssel, (1) Schließzylinder und/oder Schloßgehäuse mittels Druck auf Piezoxide (10,11) durch Einschieben, drehen oder Herausziehen des Schlüssels (1).

## Beschreibung

Die Erfindung bezieht sich auf ein System der mechanischen Energieumsetzung in elektrische zum Betrieb der Elektronik und Elektromechanik in Verschlußeinrichtungen, in welchen bei Übereinstimmung einer eingegebenen Schlüsselinformation mit einer vorgegebenen Schloßinformation gebildeten elektrischen Signals, das eine die Schloßbetätigung ermöglichende Kupplungseinrichtung wirksam steuert, über die ein von außen zugängliches drehbewegliches Teil kraftschlüssig mit einem die Schloßbetätigung durchführenden drehbeweglichen Teil verbunden wird.

Es ist eine Verschlußeinrichtung gemäß dem Oberbegriff des Patenanspruchs 1 bekannt (DE 32 18 112 C2), bei der mittels Knopfzellenbatterien die Elektronik und Elektromechanik versorgt werden. Die Elektromechanik funktioniert durch Bewgungsverursachende Elektromagneten. Darüberhinaus sind Verfahren bekannt die mechanische Energie in elektrische Energie umwandeln wie z. H. Hochspannungserzeugung in Feuerzeugen, Gasanzünder und Zündeinrichtungen für Ottomotoren.

Der Schlüssel einer Verschlußeinrichtung enthält einen elektronisch verschlüsselten Code. Das Schloß verfügt über einen Speicher. Nach Einstecken des Schlüssels in den Schlüsselkananl, wird der Code des Schlüssels ausgelesen und geprüft, ob dieser Code im Schloßspeicher als schließberechtigt gespeichert ist. Bei festgestellter Schließberechtigung erfolgt Erregung eines Elektromagneten, der durch Veränderung der Lage eines Einkopplungsrades die Kraftübertragung von einem drehbeweglichen Teil auf die Schließeinrichtung ermöglicht. Die Energie für Schlosselektronik und Elektromechanik wird hierbei entweder durch Energiezufuhr von außen (z.B. Lichtnetz) oder durch Batterien geliefert.

Die Abhängigkeit solcher Lösungen von der Lebensdauer der energieliefernden Batterie oder sonstiger Elektroenergiespeicher bedeutet eine Schwachstelle der Lösung, die zwar besser ist als andere Lösungen, welche als Energiequelle das Lichtnetz benutzen und bei Ausfall desselben unter völliger Funktionslosigkeit des Schlosses leiden, dennoch bedeutet Batterieleere ebenfalls Nichtschließbarkeit des Schloßes. Da sich Batterieleere nicht ankündigt, ist immer plötzliches Nichtfunktionieren des Schloßes aus Energiemangel Bestandteil einer so gewählten Technologie also eingebauter Unsicherheitsfaktor gerade in einem auf Zuverlässigkeit und Sicherheit angelegtem Gerät. Auch die erwartete Lebensdauer von 5 Jahren muß selbst bei geringster Benutzung angezweifelt werden. Anzunahmen ist eher eine einjährige Lebensdauer aufgrund des hohen Gewichtes des durch den Magneten zu bewegenden Teils.

Hier will die Erfindung Abhilfe schaffen. Die Erfindung, wie sie in den Ansprüchen gekennzeichnet ist, löst die Aufgabe. Energie für Elektronik und Elektromechanik zur Verfügung zu stellen, duch Umwandlung von Einschubenergie in elektrische Energie. An verschiedenen Stellen des Schlüsselkanals befinden sich Piezoxide, auf welche durch Einschieben des Schlüssels in den Schlüsselkanal Druck ausgeübt wird. Das Einwirken dieser Kraft generiert elektrische Ladung, die ausreicht einen elektronischen Prozessor kurzweilig zu betreiben. Vorteilhaft ist auch die Anbringung von Piezoxiden am Schlüsselschaft, um für den Schlüssel Energie zu erzeugen, so daß zwischen der Schlüsselelektronik und der Schlosselektronik nur Daten ausgetauscht werden müssen und keine Energie. Wenn die Schloßelektronik einen eingesteckten Schlüssel als schließberechtigt erkennt, dann muß eine mechanische Bewegung stattfinden, die entweder die Kraftübertragung von Schlüssel auf Schließbart freigibt, also Entriegelt oder zwischen einem freidrehenden Schließzylinder mit eingesteckem Schlüssel und einem davon unabhängien Schlüsselbart eine Verbindung herstellt, die eine Kraftübertragung möglicht macht, also einkoppelt. Die Energie hierzu kann ebenfalls durch Druck auf Piezoxide erzeugt, z.B. bei Drehung des Schließzylinders oder ebenfalls beim Einstecken und/oder Herausnehmen. Die erzeugte Energie entriegelt oder koppelt ein wahlweise durch Anlegen von dieser Energie an einen Piezoxid zur Abmessungsänderung und damit Verursachung einer Bewgung oder an einen Elektromagneten: jedenfalls durch Positionieren eines Teils in funktionstüchtige Stellung. Die Schlüsselcode im Speicher des Schlosses sind in EEPROMs abgelegt, also energielos speicherresident.

Die Vorteile der Erfindung sind in der Unabhängigkeit von externen Stromquellen oder eingebauten Batterien mit begrenzter Lebensdauer zu sehen. Ein erfindungsgemäßes Schloß ist jederzeit funktionstüchtig.

Im folgenden wird die Erfindung anhand von lediglich einem Ausführungsweg darstellenden Zeichnungen näher erläutert.

Der Schaft 2 eines Schlüssels ist an der Position 10 mit Piezoxidscheiben belegt. Beim Einschieben des Schlüssels in den Schlüsselkanal, wird durch den Hammer 8 Druck ausgeübt, auf die angebrachten Piezoscheiben 10 und 11, gleichzeitig wird der Hammer leicht gebogen, so daß auch dem Hammer angebrachte Piezoplatte durch die entsstandene Torsion Elektroenergie liefert. An den Piezoscheiben befestigte Elektroden leiten Strom bei Druck auf dieselben z.B. in einen Kondensator als Speicher. Diese Energie wird dann zum Betrieb von Elektronik und Elektromechnik entsprechend geregelt. Die Energie aus den Piezoscheischeiben im Schloß betreibt die Schloßelektronik, die Energie aus den Scheiben im Schlüssel die Schlüsselelektronik. Die Elektronik von Schloß und Schlüssel tauschen Informationen z.B. über akustische Sender und Empänger oder Federkontakte, welche neben einer Datenübertragung nach Energieübertragung zuließen, so daß Energie in den Schlüssel übertragen werden kann, also eine eigene Energieerzeugung im Schlüssel entfiele in Schlüssel und Schloß aus, um zu ermitteln, inwieweit ein eingesteckter Schlüssel schließberechtigt ist. Bei festgestellter Schließberechtigung wird Energie in z.B. einen Elektromagneten oder eine Piezoperle 9 geführt der oder die einen Sperriegel 13 verschiebt und damit eine Einkopplungscheibe 5 freigibt, daß sie sich durch eine Feder 6 so postitioniert, daß durch Drehen des Schlüssels 1 Kraft auf den Schließbart 4 ausgeübet werden kann. Jetzt ist Schließen jederzeit möglich. Das Teil 5 verharrt im eingekoppelten Zustand durch 9 und 13 bis zum Herausziehen des Schlüssels. Wird der Schlüssel vorteilhaft in definierter Stellung herausgezogen, dann drückt der Hammer 8 das Teil 5 in die Ursprungsstellung zurück und wird durch Einrasten einer Feder oder Stift 13 in dieser Position ohne weitere Energiezufuhr gehalten.

## Patentansprüche

1. Energie für Betrieb von Elektronik und Elektromechanik in elektromechanischen Verschlußeinrichtungen in welchen bei Übereinstimmung einer eingegebenen Schlüsselinformation mit einer vorgegebenen Schloßinformation gebildeten elektrischen Signals, das eine die Schloßbetätigung ermöglichende Kupplungseinrichtung wirksam steuert, über die ein von außen zugängliches drehbewegliches Teil kraftschlüssig mit einem die Schloßbetätigung durchführenden drehbeweglichen Teil verbunden wird, **dadurch gekennzeichnet**, daß diese Energie durch Umsetzung von mechanischer Enegie in elektrische Energie im Schließzylinder, Schlüssel und/oder Schloßgehäuse erfolgt, derart, daß Druck auf Piezoxide ausgeübt wird.

2. Energieumsetzung nach Anspruch 1, bei der die Energie in einem Kondensator oder einem anderen Energeispeicher gespeichert und dann geregelter oder ungeregelt zur Schloßbedienung Verwendung findet.

3. Energieumsetzung nach Anspruch 1, bei der die Energie durch Einschieben eines Elektromagneten erzeugt wird.

4. Energieumsetzung nach Anspruch 1, bei der die Energie durch Drehen des Schlüssels und dabei Erzeugung von Druck auf Piezoxide erzeugt wird.

5. Energieumsetzung nach Anspruch 1, bei der die Energie durch Herausziehen des Schlüssels und dabei Erzeugung von Druck auf Piezoxide erzeugt wird.

6. Energieumsetzung nach Anspruch 1, bei der die Energieumsetzung im Schließzylinder zusammen mit Elektronik und Elektromechanik untergebracht ist.
